# EUROPÄISCHE PATENTSCHRIFT

(11) **EP 2 466 209 B1**
(45) Veröffentlichungstag und Bekanntmachung des Hinweises auf die Patenterteilung: **28.09.2016**
(21) Anmeldenummer: 11193131.7
(22) Anmeldetag: 13.12.2011
(51) Int. Cl.: F24C 7/08, F24C 15/00

(54) **Verfahren zum Ermitteln unterschiedlicher Fehlfunktionsursachen eines Dampfgargeräts und Dampfgargerä**
Method for determining different reasons for the failure of a steam cooker and steam cooker
Procédé de détermination de différentes causes de dysfonctionnement d'un appareil de cuisson à vapeur et appareil de cuisson à vapeur

(30) Priorität: 20.12.2010 EP 10290668
(43) Veröffentlichungstag der Anmeldung: 20.06.2012
(73) Patentinhaber: BSH Hausgeräte GmbH, 81739 München (DE)
(72) Erfinder: Arth, Joel, 67480 Leutenheim (FR); Desor, Jürgen, 67100 Strasbourg (FR); Lego, Dieter, 76137 Karlsruhe (DE); Nagel, Martin, 67580 Forstheim (FR)

(56) Entgegenhaltungen:
- EP-A1- 1 129 653
- EP-A1- 1 793 172
- EP-A1- 1 943 902
- EP-A1- 2 064 954
- EP-A1- 2 080 461
- EP-A2- 1 942 320
- CN-A- 101 893 322

## Beschreibung

Die vorliegende Erfindung bezieht sich auf ein Verfahren zum Ermitteln einer Fehlfunktionsursache eines Dampfgargeräts gemäß dem Oberbegriff des Anspruchs 1.

Moderne Dampfgargeräte weisen eine Verdampferschale mit einem Heizkörper auf, der Wasser in der Verdampferschale erhitzt. An diesem Heizkörper bzw. Heizelement der Verdampferschale des Dampfgargeräts sind gemäß einer VDE-Norm zwei Schutzprotektoren angebracht, die bei einer Überhitzung des Heizelements aufgrund einer Fehlfunktion des Dampfgargeräts auslösen und die Stromzufuhr zu dem Heizelement unterbrechen, um eine Beschädigung des Dampfgargeräts zur verhindern. Dabei ist oftmals für einen Benutzer nicht ersichtlich, welcher von mehreren möglichen Fehlern gerade aufgetreten ist, den es zum weiteren Betrieb des Dampfgargerätes zu beheben gilt.

CN 101893322 A offenbart zum Anbrennschutz ein Verfahren zum Erfassen einer Verkalkungsobergrenze eines Behälters. Das Verfahren umfasst die folgenden Schritte: Anordnen eines Wassertemperatursensors, eines Flüssigkeitsniveausensors und einer Steuerung, Erfassen einer Anstiegsgeschwindigkeit einer Wassertemperatur während eines Heizprozesses von Wasser in dem Heizbehälter mittels des Wassertemperatursensors durch Eingeben einer festen thermischen Belastung, die eine Änderung einer kesselsteinbildenden Dicke mit der Anstiegsrate der Wassertemperatur korreliert, und eine Aufforderung zur Kalkentfernungen, wenn die Anstiegsrate der Wassertemperatur wird auf den Grenzwert verringert wird; und Überwachen der Innentemperatur des Behälters in Echtzeit mit dem gleichen Wassertemperatursensor, so dass dann, wenn die Temperatur um einen bestimmten Wert größer als der Siedepunktes des Wassers in dem Behälter ist, ein Hinweis ausgegeben wird, um Wasser zu ergänzen, und wenn Wasser nicht rechtzeitig ergänzt werden kann, die Heizung automatisch ausgeschaltet wird, um ein Trockenlaufen zu verhindern.

EP 1 129 653 A1 offenbart ein Verfahren und eine Vorrichtung zur Ermittlung des Verkalkungszustands von Wassererhitzern in elektrischen Haushaltsgeräten mit einem Durchlauferhitzer und mindestens einem temperaturabhängigen Ein-/Aus-Schalter zum Einhalten einer konstanten Warmhaltetemperatur. Um den Verkalkungszustand möglichst einfach erfassen zu können, weist das Verfahren die Verfahrensschritte: a) Messen der Zeitspanne zwischen dem ersten temperaturbedingten Ausschalten eines Heizelements des Durchlauferhitzers und dem ersten Wiedereinschalten nach einer Abkühlphase; b) Vergleichen der gemessenen Ist-Zeitspanne mit einer vorgegebenen, frei einstellbaren Soll-Zeitspanne und c) Auslösen einer optischen und/oder akustischen Anzeige, wenn die gemessene Ist-Zeitspanne kürzer ist als die vorgegebene Soll-Zeitspanne auf.

EP 1 793 172 A1 offenbart, dass ein Controller die Wassertemperatur in einem Topf durch einen Wassertemperatur-Thermistor in einem Temperatursensor überwacht, während ein Wasserstandssensor den Wasserstand im Topf erfasst. Wenn die Wassertemperatür in dem Topf 110 °C übersteigt, wird eine Pumpe angeschaltet um Wasser zu nachzufüllen. Wenn Wasserzufuhr auf der Basis der durch die Wassertemperatur-Thermistor erfassten Temperatur mehr als dreimal durchgeführt wird, bestimmt eine Controller, dass Kalk auf dem Wasserpegelsensor abgeschieden ist und informiert einen Benutzer über eine Kalkreinigung.

EP 1 942 320 A2 offenbart einen Wasserstandssensor, einen Dampferzeuger damit, ein Gargerät mit dem Dampferzeuger und ein Steuerverfahren eines Herds.

EP 2 064 954 A1 offenbart ein Verfahren zur Regelung der Luftfeuchtigkeit in einem Hohlraum eines Kochofens mit einem Dampfgenerator.

EP 2 080 461 A1 offenbart eine Vorrichtung und ein Verfahren zur Ermittlung eines Verkalkungszustands in einem elektrischen Haushaltsgerät, das einen Flüssigkeitserhitzer und eine Regelungseinrichtung zur Regelung einer Heizleistung des Flüssigkeitserhitzers aufweist, wobei eine Kontrolleinrichtung, die im Betrieb eine ein Regelungsverhalten der Regelungseinrichtung repräsentierende Regelungskurve ermittelt und bei einer signifikanten Abweichung der Regelungskurve von einer Norm-Regelungskurve das Haushaltsgerät in einen Verkalkungserkennungs-Betriebsmodus schaltet.

Es ist die Aufgabe der vorliegenden Erfindung, eine Verbesserung im Bedienungskomfort für ein Dampfgargerät sowie ein verbessertes Dampfgargerät zu schaffen.

Diese Aufgabe wird durch ein Verfahren sowie ein Dampfgargerät gemäß dem-jeweiligen unabhängigen Anspruch. Vorteilhafte Ausgestaltungen ergeben sich aus den jeweiligen Unteransprüchen und der nachfolgenden Beschreibung.

Die vorliegende Erfindung schafft ein Verfahren zum Ermitteln unterschiedlicher Fehlfunktionsursachen eines Dampfgargeräts, das ein Heizelement zum Erwärmen von Wasser in einer Verdampferschale aufweist. Die unterschiedlichen Fehlfunktionsursachen umfassen ein Trockenlaufen des Dampfgargeräts und eine Verkalkung der Verdampferschale. Weiterhin weist das Verfahren einen Schritt des Erfassens einer Zeitdauer von einem Aktivieren eines Stromflusses durch das Heizelement bis zu einem Unterbrechen des Stromflusses durch das Heizelement auf. Schließlich umfasst das Verfahren einen Schritt des Ermittelns einer ersten Fehlfunktionsursache, wenn die erfasste Zeitdauer einen Wert aufweist, der in einem ersten Zeitintervall liegt. Alternativ oder zusätzlich wird im Schritt des Ermittelns eine zweite Fehlfunktionsursache ermittelt, wenn die erfasste Zeitdauer einen Wert aufweist, der in einem vom ersten Zeitintervall unterschiedlichen zweiten Zeitintervall liegt. Dabei sind die Werte des zweiten Zeitintervalls größer als die Werte des ersten Zeitintervalls.

Die vorliegende Erfindung basiert auf der Erkenntnis, dass durch eine Auswertung der Zeitspannen vom Einschalten des Stromflusses durch das Heizelement bis zum Unterbrechen des Stromflusses durch das Heizelement sehr einfach eine Unterscheidung von verschiedenen Fehlerursachen getroffen werden kann. Hierbei wird ausgenutzt, dass sich das Heizelement bedingt durch unterschiedliche Fehlerursachen auch unterschiedlich schnell aufheizt oder überhitzt, so dass die Zeitspanne vom Einschalten des Stromflusses durch das Heizelement bis zum Unterbrechen des Stromflusses durch das Heizelement einen Rückschluss auf die Ursache der aufgetretenen Fehlfunktion ermöglicht. Eine solche Auswertung der erfassten Zeitspanne lässt sich mit technisch sehr einfachen Mitteln realisieren.

Dabei kann im Schritt des Ermittelns die erste Fehlfunktionsursache ein Trockenlaufen des Dampfgargeräts darstellen. Die Fehlerfunktionsursache ''Trockentauf'' kann einen Betriebszustand des Dampfgargeräts darstellen, in dem das Gerät ohne Wasser in der Verdampferschale betrieben wird. Der Trockenlauf kann ein Zustand des Dampfgargeräts sein, der in einer relativ kurzen Zeitspanne nach einem Aktivieren des Stromflusses durch das Heizelement festgestellt werden kann. Dies bietet den Vorteil einer schnellen und zuverlässigen Erkennung eines während des Betriebs öfters auftretenden Fehlers.

Günstig ist es, wenn im Schritt des Ermittelns als erstes Zeitintervall ein Zeitintervall verwendet wird, das Werte umfasst, die in einem Intervall von 1 Sekunde bis 20 Sekunden liegen. Eine derartige Ausführungsform der vorliegenden. Erfindung bietet den Vorteil, dass bei einem Stromfluss durch das Heizelement sehr schnell und eindeutig erkannt werden kann, dass sich kein Wasser mehr in der Verdampferschale befindet.

Zudem kann im Schritt des Ermittelns die zweite Fehlfunktionsursache eine Verkalkung der Verdampferschale darstellen. Dies bietet den Vorteil, dass eine weitere häufigere Fehlerursache durch das Verfahren einfach erkannt werden kann. '

Herbei kann im Schritt des Ermittelns als zweites Zeitintervall ein Zeitintervall verwendet werden, das Werte umfasst, die größer sind als die Werte des ersten Zeitintervalls, insbesondere Werte, die in einem Intervall von mehr als 20 Sekunden bis 60 Sekunden liegen. Dabei wird ausgenutzt, dass eine Verkalkung der Verdampferschale eine Wärmeübertragung vom Heizelement auf das Wasser erschwert, so dass zwar noch eine Erhitzung des Wassers möglich ist, diese Erhitzung jedoch zu langsam erfolgt. Dies führt erst nach einer gewissen Verzögerung zur Überhitzung des Heizelementes. Eine derartige Ausführungsform der vorliegenden Erfindung bietet den Vorteil, dass auch die Fehlerursache der Verkalkung technisch sehr einfach auf indirektem Weg über die Erfassung der Überhitzung des Heizelementes nach einer bestimmten Zeitspanne erkannt werden kann.

Zusätzlich kann das Verfahren einen Schritt des Überprüfens einer möglichen Verkalkung der Verdampferschale des Dampfgargeräts aufweisen. Dabei kann eine Verkalkung erkannt werden, wenn während einer Prüfzeitdauer ein maximal zulässiger Strom durch das Heizelement fließt und innerhalb dieser Prüfzeitdauer der Stromfluss durch das Heizelement unterbrochen wird. Auf diese Weise kann vorteilhaft eine Verkalkung der Verdampferschale bereits festgestellt werden, bevor diese so stark ausgeprägt ist, dass sie zu einer zwangsweisen Abschaltung des Stromflusses durch das Heizelement mittels eines Schutzprotektors führt.

Auch kann das Verfahren im Schritt des Ermittelns ferner eine dritte Fehlfunktionsursache ermitteln, wenn die erfasste Zeitdauer einen Wert aufweist, der kleiner ist als die Werte des ersten Zeitintervalls. Eine derartige Ausführungsform der vorliegenden Erfindung bietet den Vorteil, dass zumindest eine weitere Ursache einer Fehlfunktion des Dampfgargerätes durch die Verwendung der gleichen Vorgehensweise wie bei der Ermittlung der ersten und zweiten Fehlfunktionsursache möglich ist. Dies erweitert die Möglichkeiten für den Einsatz des vorstehend beschriebenen Ansatzes für die Erkennung von Fehlfunktionsursachen eines Dampfgargerätes.

Beispielsweise kann im Schritt des Ermittelns die dritte Fehlfunktionsursache einen Defekt einer Stromzufuhr zu dem Heizelement, einen Defekt des Heizelements, einen Defekt eines Schutzschalters des Heizelements oder einen Defekt einer Wärmebrücke zwischen dem Heizelement und der Verdampferschale darstellen. Eine derartige Ausführungsform der vorliegenden Erfindung bietet den Vorteil, dass auch beim Einschalten oder sehr kurz nach dem Einschalten ein Defekt des Dampfgargerätes selbst oder des Heizelementes des Dampfgargerätes als Ursache für die Fehlfunktion des Dampfgargerätes zuverlässig erkannt werden kann.

Gemäß einer weiteren Ausführungsform kann im Schritt des Ermittelns eine weitere Fehlfunktionsursache ermittelt werden, wenn der Stromfluss durch das Heizelement unterbrochen wurde, nachfolgend ein Aktivierungssignal an eine zwischen die Verdampferschale und einen Wassertank geschaltete Pumpe ausgegeben wurde, nachfolgend der Stromfluss durch das Heizelement wieder eingeschaltet wurde und der Stromfluss dann nach einer erneut erfassten Zeitdauer unterbrochen wird, die einen Wert aufweist, der im ersten Zeitintervall liegt. Eine derartige Ausführungsform der vorliegenden Erfindung bietet den Vorteil, dass ein Leerkochen (d.h. eine Fehlfunktionsursache durch fehlendes Wasser im Wassertank) zweifelsfrei und ohne zusätzlichen Sensor im Wassertank festgestellt werden kann. Die Erkennung einer solchen Fehlfunktionsursache wäre sonst nur mit wesentlich größerem technischen Aufwand oder gar nicht möglich, da sich der Fehler des Leerkochens jederzeit während des Betriebs des Dampfgargeräts einstellen kann.

Gemäß einer weiteren Ausführungsform der vorliegenden Erfindung kann im Schritt des Erfassens die Zeitdauer erfasst werden, die durch ein Unterbrechen des Stromflusses auf Grund eines Öffnens eines mit dem Heizelement in Serie geschalteten Schutzschalters bestimmt ist. Eine derartige Ausführungsform der vorliegenden Erfindung basiert auf einer vorhandenen Überwachungsmöglichkeit des Schutzschalters für das Heizelement, wobei dann gemäß dem vorliegenden Ansatz keine Fehlfunktionsursache erkannt werden kann, wenn die Unterbrechung des Stromflusses nicht durch ein Ansprechen des Schutzschalters erfolgt ist. Eine solche Ausführungsform der vorliegenden Erfindung bietet den Vorteil einer Plausibilisierung der ermittelten Fehlfunktionsursache.

Gemäß einer weiteren Ausführungsform kann im Schritt des Ermittelns die erste oder zweite Fehlfunktionsursache an eine Warneinrichtung des Dampfgargeräts übertragen werden, die ein der ermittelten Fehlfunktionsursache entsprechendes Signal akustisch und/oder optisch ausgibt. Vorteilhafterweise erhält so ein Benutzer des Dampfgargeräts aufgrund der Übermittlung einer geeigneten Information die Möglichkeit, schnell die Ursache für den aktuell vorliegenden Fehler des Dampfgargerätes zu erkennen und zu entscheiden, ob ein Kundendiensteinsatz erforderlich ist oder er selbst die Möglichkeit hat, die Funktion des Dampfgargeräts wiederherzustellen.

Die vorliegende Erfindung schafft ferner ein Dampfgargerät mit einer Verdampferschale mit einem Heizelement, das zum Erwärmen von Wasser in der Verdampferschale ausgebildet ist, und zumindest einem Schutzschalter, der ausgebildet ist, um einen Stromfluss durch das Heizelement zu unterbrechen. Weiterhin weist das Dampfgargerät ein Fehlerüberwachungsgerät auf, das ausgebildet ist, um eine Zeitspanne zwischen einem Einschalten eines Stromflusses durch das Heizelement und einem Unterbrechen des Stromflusses durch das Heizelement zu erfassen und eine erste Fehlfunktionsursache des Dampfgargerätes zu ermitteln, wenn die erfasste Zeitdauer einen Wert aufweist, der in einem ersten Zeitintervall liegt und eine zweite Fehlfunktionsursache des Dampfgargerätes zu ermitteln, wenn die erfasste Zeitdauer einen Wert aufweist, der in einem vom ersten Zeitintervall unterschiedlichen zweiten Zeitintervall liegt. Insbesondere kann ein Backofen mit einem solchen Dampfgargerät ausgestattet sein. Derartige Ausführungsformen der vorliegenden Erfindung bieten ebenfalls eine Möglichkeit einer schnellen, effektiven und kostengünstigen Erkennung von unterschiedlichen Ursachen einer Fehlfunktion des Dampfgargerätes.

Vorteilhafte Ausführungsbeispiele der vorliegenden Erfindung werden nachfolgend anhand der beiliegenden Zeichnungen näher erläutert. Es zeigen:
- Fig. 1: eine perspektivische Ansicht eines Haushaltsgeräts, in dem das Verfahren gemäß einem Ausführungsbeispiel durchgeführt wird und das einen Backofen mit einem Dampfgargerät gemäß einem Ausführungsbeispiel der vorliegenden Erfindung aufweist;
- Fig. 2: eine schematische Darstellung eines Dampfgargeräts gemäß einem Ausführungsbeispiel der vorliegenden Erfindung;
- Fig. 3: ein Zeitdiagramm, das eine Zuordnung von unterschiedlichen Fehfunktionsursachen zu verschiedenen erfassen Zeitdauern gemäß dem Ausführungsbeispiel der vorliegenden Erfindung wiedergibt; und
- Fig. 4: ein Ablaufdiagramm eines Verfahrens gemäß einem Ausführungsbeispiel der vorliegenden Erfindung.

Gleiche oder ähnliche Elemente können in den Figuren durch gleiche oder ähnliche Bezugszeichen versehen sein, wobei auf eine wiederholte Beschreibung verzichtet wird. Weiterhin ist die Erfindung in der nachfolgenden Beschreibung unter Verwendung von unterschiedlichen Maßen und Dimensionen erläutert, wobei die Erfindung nicht auf diese Maße und Dimensionen eingeschränkt zu verstehen ist.

Fig. 1 zeigt eine perspektivische Ansicht eines Haushaltsgerätes 100. Das Haushaltsgerät 100 weist ein Kochfeld 110 mit vier Kochzonen 115 und einen Backofen 120 auf, wobei von den Kochzonen der Übersichtlichkeit halber lediglich eine mit einem Bezugszeichen versehen ist. Der Backofen 120 weist eine Backofentür 125, einen Türgriff 130, ein Sichtfenster 135, einen Ausblasspalt 140 und eine Frontblende 145 auf. Die Backofentür 125 verschließt einen Garraum im Inneren des Backofens 120 und kann als eine Klapptür oder eine Ausziehtür ausgebildet sein. Das Sichtfenster 135 bildet einen Teil der Backofentür 125 und kann aus einer oder mehreren Glasscheiben zusammengesetzt sein. Der Türgriff 130 ist in einem oberen Bereich der Backofentür 125 angeordnet und erstreckt sich parallel zu einem oberen Türabschluss. Der Ausblasspalt befindet sich zwischen dem oberen Türabschluss und der Frontblende 145. Die Frontblende 145 weist ein Bedienfeld 150 auf, das Bedienelemente 155 umfasst. Die Bedienelemente 155 sind durch einen Benutzer des Haushaltsgeräts bedienbar, um Funktionen des Backofens 120 zu steuern. Der Backofen 120 weist das gemäß der nachfolgend näher beschriebenen Erfindung eine Dampfgarvorrichtung auf, die auch als Dampfgargerät gezeichnet wird. Das Dampfgargerät ist in Fig. 1 jedoch nicht gezeigt.

Beim Betrieb des in der nachfolgenden Beschreibung näher vorgestellten Ausführungsbeispiels der vorliegenden Erfindung können im Wesentlichen vier Fehlersituationen bzw. Fehlfunktionen entstehen, die ein Ansprechen der Schutzprotektoren oder Schutzschalter (d.h. eine Unterbrechung eines Stromflusses durch das Heizelement) zur Folge haben, und zwar ein Trockenlauf des Dampfgargeräts, ein Leerkochen des Dampfgargeräts, ein Verkalkung der Schale des Dampfgargeräts, was schlechtere Wärmeübertragung zwischen dem Heizelement und der Verdampferschale zur Folge hat, sowie ein Defekt der Stromzufuhr oder des Heizelements oder der Wärmeankopplung bzw. einer Wärmebrücke zwischen dem Heizelement und der Verdampferschale.

Fig. 2 zeigt eine schematische Darstellung eines Dampfgargeräts 200 gemäß einem Ausführungsbeispiel der vorliegenden Erfindung. Das Dampfgargerät 200 ist Teil des Backofens 120 und ermöglicht das Beaufschlagen eines Garraumes 205 mit Dampf zum Garen von Speisen, die in dem Garraum 205 eingebracht wurden. Gezeigt sind ein Wassertank 210, eine Pumpeinrichtung 220, ein Heizelement 230, ein Protektor bzw. Schutzschalter 240 mit Spezialfunktionen, eine Verdampferschale 250, ein Steuergerät 260 sowie ein Temperaturfühler 270, der im Garraum 205 angeordnet ist oder eine Temperatur des Garraumes 205 überwacht. Auch wenn dies in der Darstellung in Fig. 2 nicht gezeigt ist, kann das Dampfgargeräts 200 einen zum Protektor oder Schutzschalter 240 in Serie geschalteten weiteren Protektor aufweisen, der ebenfalls eine Temperatur des Heizelementes 230 überwacht und einen Stromfluss durch das Heizelement 230 beendet, wenn das Heizelement 230 zu heiß geworden ist.

Das Dampfgargerät 200 ist gemäß dem Ausführungsbeispiel in den Backofen 120 des im Zusammenhang mit Fig. 1 beschriebenen Haushaltsgeräts 100 integriert. Hierbei sind der Wassertank 210, die Pumpeinrichtung 220, das Heizelement 230, der Schutzschalter 240, die Verdampferschale 250 und das Steuergerät 260 außerhalb des Garraums 205 angeordnet. Gemäß der Darstellung aus Fig. 2 ist die Verdampferschale 250 unterhalb des Garraums 205 angeordnet sein, wobei ein Boden des Garraums 205 mit einer Öffnung oder einer Mehrzahl von Öffnungen versehen ist, damit in der Verdampferschale 250 erzeugter Wasserdampf in den Garraum 205 strömen kann, um dort platzierte Speisen zu garen. Der Temperaturfühler 270 (der beispielsweise als PT1000-Fühler ausgebildet ist) kann so angeordnet sein, dass er in den Garraum 205 hineinragt, um eine dort vorherrschende Garraumtemperatur zu messen.

Gemäß der Darstellung in Fig. 2 weist das Steuergerät 260 eine Elektronik und eine Warn- oder Anzeigeeinrichtung 275 bzw. ein Display auf, die mit dem Steuer- oder Fehlererkennungsüberwachungsgerät 260 z.B. über einen Systembus verbunden oder in das Steuergerät 260 integriert ist. Das Steuergerät 260 ist ausgebildet, um einen den Heizkörper 230 durchströmenden Strom zu messen und eine ermittelte Fehlfunktionsursache des Dampfgargeräts 200 visuell und/oder akustisch anzuzeigen, beispielsweise über die Warn- oder Anzeigeeinrichtung 275, die von außerhalb des Haushaltsgerätes 100 für einen Bediener des Haushaltsgerätes gut wahrnehmbar ist. Ferner ist das Steuergerät 260 über eine erste elektrische Leitung 280 mit dem Heizkörper 240 und dem Schutzschalter 240 verbunden. Über eine zweite elektrische Leitung 285 ist das Steuergerät 260 mit dem Temperaturfühler 270 verbunden. Das Heizelement 230 ist unterhalb der Verdampferschale 250 angeordnet und wird mittels eines Stromflusses 287 durch das Heizelement 230 erwärmt. Die Spannung in einem Stromkreis der ersten Leitung 280 beträgt etwa 230V. Die in dem Heizelement 230 erzeugte Wärme wird über eine Wärmebrücke 288, beispielsweise unter Verwendung einer Wärmeleitpaste, zwischen dem Heizelement 230 und der Verdampferschale 250 durch die Verdampferschale 250 auf Wasser in der Verdampferschale 250 übertragen, um so den für den Garvorgang erforderlichen Wasserdampf zu erzeugen.

In den das Heizelement 230 umfassenden Stromkreis ist der Protektor bzw. Schutzschalter 240 integriert, welcher einen Stromfluss durch das Heizelement 230 unterbricht, wenn dieses sich zu stark erhitzt hat. Über eine dritte elektrische Leitung 290 ist das Steuergerät 260 mit der Pumpe 220 bzw. einem Magnetventil verbunden. Über die dritte Leitung 290 gibt das Steuergerät 260 bei einem Vorliegen von vorbestimmten Bedingungen ein Füllungssignal 292 an die Pumpe 220 aus. Ansprechend auf das Füllungssignal 292 befördert die Pumpe 220 über eine Rohrleitung 295 Wasser aus dem Wassertank 210 in die Verdampferschale 250.

Fig. 3 zeigt ein Zeitdiagramm, das eine Zuordnung von unterschiedlichen Fehfunktionsursachen zu verschiedenen erfassen Zeitdauern gemäß dem Ausführungsbeispiel der vorliegenden Erfindung wiedergibt, wobei die Darstellung aus Fig. 3 lediglich der Veranschaulichung der Wirkzusammenhänge dient und daher nicht maßstabsgetreu ist. Zunächst wird durch das Steuergerät 260 ein Stromfluss 287 durch das Heizelement 230 aus Fig. 2 zum Zeitpunkt 0s gestartet und eine Zeitspanne 300 gemessen, bis der Stromfluss 287 durch das Heizelement 230 auf Grund eines Ansprechens des Schutzschalters 240 unterbrochen wird. Ein erster Fehlerfall bzw. eine erste Fehlfunktionsursache "Trockenlauf'', nachfolgend als U1 bezeichnet, ist in der Startphase durch eine sehr kurze Aufheizzeit des Heizkörpers 230 bis zur Stromunterbrechung durch den Protektor 240 identifizierbar bzw. messbar. Diese Fehlerursache U1 kann dann erkannt werden, wenn ein gemessener Wert für die Zeitdauer 300 in einem ersten Zeitfenster Z1 liegt, welches Werte umfasst, die kleiner als 20 Sekunden sind. Dabei kann berücksichtigt werden, dass sich innerhalb eines sehr kleinen und frühen Zeitintervalls Z3 von beispielsweise null Sekunden bis einer Sekunde nach dem Start des Stromflusses 287 durch das Heizelement 230 dieses praktisch noch nicht soweit aufgeheizt ist, dass Wasser verdampfen könnte. Somit kann die Fehlerursache "Trockenlaufen" in diesem frühen Zeitintervall Z3 noch nicht eindeutig bestimmt werden. Insbesondere kann daher die Fehlfunktionsursache U1 ("Trockenlauf') dann erkannt werden, wenn die erfasste Zeitdauer 300 in dem ersten Zeitfenster Z1 von 1 Sekunde bis 20 Sekunden liegt.

Ein Fehlerfall bzw. eine Fehlfunktionsursache "Schale verkalkt" (nachfolgend mit dem Bezugszeichen U2 bezeichnet) ist durch ein Auslösen des Schutzschalters 240 (oder eines von mehreren Schutzschaltern) identifizierbar ab, wenn dieses Auslösen in einem zweiten Zeitfenster Z2 liegt, das Werte von 20 bis 60 Sekunden ab dem Start des Stromflusses 287 durch das Heizelement 230 umfasst. Obwohl Wasser in der Schale 250 vorhanden ist, wird aufgrund einer als Isolationsschicht wirkenden Kalkablagerung in der Schale 250 der thermische Übergang so verschlechtert, dass Stauhitze an dem Heizelement 230 dieses langsam erwärmt, so dass der Schutzschalter 240 in dem genannten zweiten Zeitintervall Z2 auslöst.

Zur frühzeitigen Erkennung einer verkalkten Schale kann auch eine spezielle Testroutine automatisch aktiviert werden, wobei dann eine Anzeige "Schale entkalken / reinigen" auf einem Display der Warneinrichtung 275 angezeigt wird, wenn eine solche Reinigung oder Entkalkung angeraten erscheint. Soll die Testroutine zu dem Ergebnis führen, dass ein Entkalken bzw. Reinigen der Verdampferschale 250 nicht erforderlich ist, wird gemäß dem beschriebenen Ausführungsbeispiel dem Heizelement 230 eine maximal zulässige Leistung bzw. Strom für das Heizelement 230 über eine Prüfzeitdauer T3 von 60 Sekunden zugeführt. Dies bedeutet, dass für eine Zeitspanne von 60 Sekunden der für das Heizelement 230 maximal zulässige Stromfluss durch das Heizelement 230 geleitet wird, wobei der oder die Schutzschalter 240 nicht auslösen sollten. Lösen der oder die Schutzschalter 240 aus, ist von einer erhöhten Verkalkung der Verdampferschale 250 auszugehen und es solle eine Reinigung oder Entkalkung der Verdampferschale 250 durchgeführt werden. Um diese Information dem Bediener des Dampfgargerätes anzuzeigen erscheint beispielsweise an der Warneinrichtung 275 eine Anzeige "Schale entkalken / reinigen".

Ein Fehlerfall bzw. eine Fehlfunktionsursache "Leerkochen" (in Fig. 3 mit dem Bezugszeichen U3 kenntlich gemacht) kann jederzeit während der Garzeit entstehen. Hat während des Normalbetriebs, d.h. nach einer Zeitspanne von 60 Sekunden nach dem Einschalten des Stromflusses 287 durch das Heizelement 230 einer oder mehrere Schutzschalter 240 ausgelöst, wird das Füllungssignal 292 automatisch an ein Magnetventil bzw. die Pumpe 220 gesendet, um die Verdampferschale 250 mit Wasser aus dem Wasertank 210 zu füllen. Ein Speicher für die erfasste Zeitdauer wird wieder zurückgesetzt und nach erfolgter Füllung oder vermeintlich erfolgter Füllung der Verdampferschale 250 mit Wasser aus dem Wassertank 210 wird wieder ein Stromfluss 287 durch das Heizelement 230 eingeleitet. Es wird erneut eine Zeitspanne 300 bis zum Unterbrechen des Stromflusses 287 durch ein Auslösen des oder der Schutzschalter 240 gemessen. Entsteht bei Fortsetzung des Kochvorgangs erneut ein Fehlerbild "Trockenlauf" (d.h. lösen der oder die Schutzschalter innerhalb des zuvor beschriebenen Zeitfensters Z1 aus), ist definitiv kein Wasser im Wassertank 210 vorhanden. Es wird dann beispielsweise ein entsprechendes Signal "kein Wasser vorhanden → Wassertank füllen" über die Anzeigeeinheit der Warneinrichtung 275 des Dampfgargerätes an den Kunden bzw. Benutzer des Dampfgargerätes 200 ausgegeben. Visuell kann die Verdampferschale 250 in diesem Fehlerfall auch als trocken identifiziert werden.

Ein Fehlerfall bzw. eine Fehlfunktionsursache "kein Stromfluss → Kundendienst" (in Fig. 3 mit dem Bezugszeichen U4 kenntlich gemacht) zeichnet sich durch kein Aufheizen, also keinen Stromfluss 287 durch das Heizelement 230, aus. Ursache ist hier ein Defekt der Elektronik oder der Stromzufuhr zu dem Heizkörper 230 oder des Schutzschalters 240. Es wird ein Signal zur Anzeige "Störung / Kundendienst" in einem Display der Warneinrichtung 275 des Dampfgargeräts 200 ausgegeben. Dieser Fehler U4 kann unmittelbar nach dem Beginn der Zeitmessung erkannt werden, indem nämlich dann kein Strom durch das Heizelement 230 fließt. In diesem Fall kann durch das Starten und des unmittelbar hieran anschließende Stoppen des Zählers die Zeitdauer 300 gemessen werden die beispielsweise kleiner als 1 Sekunde ist.

In einer möglichen weiterführenden Ausgestaltung des hier vorgestellten Ansatzes kann der PT1000-Fühler 270 den Garraum 205 des Dampfgargeräts 200 überwachen, wobei durch diesen Fühler 270 weitere Zusatzinformationen, z.B. eine begonnene oder erfolgte Heizphase, mit abgefragt werden, die bei der Bestimmung der Fehlerursache zusätzlich genutzt werden können. Beispielsweise kann diese Zusatzinformation verwendet werden, um bei der Erkennung der Fehlfunktionsursache U3 ("Leerkochens") diese Ursache U3 auch dann zu erkennen, wenn der oder die Schutzschalter 240 im Zeitfenster Z3 auslösen, das sich von 0 Sekunden bis 1 Sekunde erstreckt. In diesem Fall hat das Dampfgargerät 200 vor dem Füllen der Verdampferschale 250 mit Wasser aus dem Wassertank 210 bereits korrekt funktioniert, so dass bei heißem Garraum 205 die Ursache des Leerkochens wesentlich wahrscheinlicher ist, als ein Defekt des Heizelementes 230, des Schutzschalters 240 oder der Leitungen 280 bzw. von Elektronikkomponenten des Steuergerätes 260.

Gemäß dem hier vorgestellten Ansatz können somit die vorstehend genannten Ursachen oder beim Betrieb des Dampfgargerätes auftretende Fehlerfälle durch eine einfache, zusätzlich integrierte Überwachung des Stromflusses durch den Heizkörpers - kombiniert mit einer Zeitabfrage - erkannt und identifiziert werden. Dem Benutzer kann dann beispielsweise über eine Klartextanzeige in einem Display bzw. über ein akustisches Signal die erkannte Ursache oder ein erkanntes Fehlerbild mitgeteilt werden. Weitere Sensoren wie beispielsweise ein Füllstandssensor für den Füllstand des Wassertanks 210 können auf diese Weise kostensparend vermieden werden.

Fig. 4 zeigt ein Ablaufdiagramm eines Ausführungsbeispiels eines Verfahrens 400 zum Ermitteln unterschiedlicher Fehlfunktionsursachen eines Dampfgargeräts, das ein Heizelement zum Erwärmen von Wasser in einer Verdampferschale aufweist. Das Verfahren 400 umfasst einen ersten Schritt des Erfassens 410 einer Zeitdauer von einem Aktivieren eines Stromflusses durch das Heizelement bis zu einem Unterbrechen des Stromflusses durch das Heizelement. Weiterhin umfasst das Verfahren einen zweiten Schritt des Ermittelns 420 einer ersten Fehlfunktionsursache, wenn die erfasste Zeitdauer einen Wert aufweist, der in einem ersten Zeitintervall liegt. Zusätzlich oder alternativ kann im Schritt des Ermittelns eine zweite Fehlfunktionsursache ermittelt werden, wenn die erfasste Zeitdauer einen Wert aufweist, der in einem vom ersten Zeitintervall unterschiedlichen zweiten Zeitintervall liegt. Ferner umfasst das Verfahren 400 einen Schritt des Überprüfens einer möglichen Verkalkung der Verdampferschale, in dem die Verkalkung der Verdampferschale dann erkannt wird, wenn während einer Prüfzeitdauer ein maximal zulässiger Strom durch das Heizelement fließt und innerhalb dieser Prüfzeitdauer der Stromfluss durch das Heizelement unterbrochen wird.

**BEZUGSZEICHEN**

| | | | |
|---|---|---|---|
| 100 | Haushaltsgerät | 300 | gemessene oder erfasste Zeitdau-er |
| 110 | Kochfeld | | |
| 115 | Kochzone | U1 | Fehlfunktionsursache "Trockenlauf' |
| 120 | Backofen | U2 | Fehlfunktionsursache "Schale ver-kalkt" |
| 125 | Backofentür | | |
| 130 | Türgriff | T3 | Prüfzeitdauer |
| 135 | Sichtfenster | U3 | Fehlfunktionsursache "Leerkochen" |
| 140 | Ausblasspalt | U4 | Fehlfunktion "Defekt des Heizele-mentes, Schutzschalters,... " |
| 145 | Frontblende | | |
| 150 | Bedienfeld | Z1 | erstes Zeitintervall |
| 155 | Bedienelemente | Z2 | zweites Zeitintervall |
| 200 | Dampfgargerät | Z3 | drittes Zeitintervall |
| 205 | Garraum | | |
| 210 | Wassertank | 400 | Verfahren zum Ermitteln einer Fehlfunktionsursache eines |
| 220 | Pumpe bzw. Magnetventil | | |
| 230 | Heizelement | | Dampfgargeräts |
| 240 | Protektor bzw. Schutzschalter | 410 | Schritt des Erfassens |
| 250 | Verdampferschale | 420 | Schritt des Ermittelns |
| 260 | Steuer- oder Fehlererkennungsgerät | 430 | Schritt des Überprüfens |
| 270 | Temperaturfühler, PT1000-Fühler | | |
| 275 | Warneinrichtung | | |
| 280 | erste elektrische Leitung | | |
| 285 | zweite elektrische Leitung | | |
| 287 | Stromfluss durch das Heizelement | | |
| 288 | Wärmebrücke zwischen dem Heizelement und der Verdampferschale | | |
| 290 | dritte elektrische Leitung | | |
| 292 | Füllungs- oder Aktivierungssignal | | |
| 295 | Rohrleitung | | |

## Patentansprüche

1. Verfahren um Ermitteln unterschiedlicher Fehlfunktionsursachen (U1, U2) eines Dampfgargeräts (200), das ein Heizelement (230) zum Erwärmen von Wasser in einer Verdampferschale (250) aufweist, **dadurch gekennzeichnet, dass** die unterschiedlichen Fehlfunktionsursachen (U1, U2) ein Trockenlaufen (41) des Dampfgargeräts (200) und eine Verkalkung (42) der Verdampferschale (250) umfassen und dass das Verfahren die folgenden Schritte aufweist:
- Erfassen (410) einer Zeitdauer (300) von einem Aktivieren eines Stromflusses (287) durch das Heizelement (230) bis zu einem Unterbrechen des Stromflusses (287) durch das Heizelement (230); und
- Ermitteln (420) einer ersten Fehlfunktionsursache (U1), wenn die erfasste Zeitdauer (300) einen Wert aufweist, der in einem ersten Zeitintervall (Z1) liegt, und
- Ermitteln einer zweiten Fehlfunktionsursache (U2), wenn die erfasste Zeitdauer (300) einen Wert aufweist, der in einem vom ersten Zeitintervall (Z1) unterschiedlichen zweiten Zeitintervall (Z2) liegt, dessen Werte größer sind als die Werte des ersten Zeitintervalls (Z1).

2. Verfahren gemäß Anspruch 1, **dadurch gekennzeichnet, dass** im Schritt des Ermittelns (420) als erstes Zeitintervall (Z1) ein Zeitintervall verwendet wird, dessen Werte in einem Intervall von 1 Sekunde bis 20 Sekunden liegen.

3. Verfahren gemäß einem der vorangegangenen Ansprüche, **dadurch gekennzeichnet, dass** im Schritt des Ermittelns (420) als zweites Zeitintervall (Z2) ein Zeitintervall verwendet wird, das Werte umfasst, die in einem Intervall von mehr als 20 Sekunden bis 60 Sekunden liegen.

4. Verfahren gemäß einem der vorangegangenen Ansprüche, **dadurch gekennzeichnet, dass** das Verfahren (400) ferner einen Schritt des Überprüfens (430) einer möglichen Verkalkung der Verdampferschale (250) aufweist, in dem die Verkalkung der Verdampferschale (250) dann erkannt wird, wenn während einer Prüfzeitdauer (T3) ein maximal zulässiger Strom durch das Heizelement (230) fließt und innerhalb dieser Prüfzeitdauer (T3) der Stromfluss (287) durch das Heizelement (230) unterbrochen wird.

5. Verfahren gemäß einem der vorangegangenen Ansprüche, **dadurch gekennzeichnet, dass** im Schritt des Ermittelns (420) ferner eine dritte Fehlfunktionsursache (U4) ermittelt wird, wenn die erfasste Zeitdauer (300) einen Wert aufweist, der kleiner ist als die Werte des ersten Zeitintervalls (Z1).

6. Verfahren gemäß Anspruch 5, **dadurch gekennzeichnet, dass** im Schritt des Ermittelns (420) die dritte Fehlfunktionsursache (U4) einen Defekt einer Stromzufuhr zu dem Heizelement (230), einen Defekt des Heizelements (230), einen Defekt eines Schutzschalters (240) des Heizelements (230) oder einen Defekt einer Wärmebrücke (288) zwischen dem Heizelement (230) und der Verdampferschale (250) darstellt.

7. Verfahren gemäß einem der vorangegangenen Ansprüche, **dadurch gekennzeichnet, dass** im Schritt des Ermittelns (420) eine weitere Fehlfunktionsursache (U3) ermittelt wird, wenn der Stromfluss (287) durch das Heizelement (230) unterbrochen wurde, nachfolgend ein Aktivierungssignal (292) an eine zwischen die Verdampferschale (250) und einen Wassertank (210) geschaltete Pumpe (220) ausgegeben wurde, nachfolgend der Stromfluss (287) durch das Heizelement (230) wieder eingeschaltet wurde und der Stromfluss (287) dann nach einer erneut erfassten Zeitdauer (300) unterbrochen wird, die einen Wert aufweist, der im ersten Zeitintervall (Z1) liegt.

8. Verfahren (400) gemäß einem der vorangegangenen Ansprüche, **dadurch gekennzeichnet, dass** im Schritt des Erfassens (410) die Zeitdauer erfasst wird, die durch ein Unterbrechen des Stromflusses auf Grund eines Öffnens eines in Serie zum Heizelement (230) geschalteten Schutzschalters (240) bestimmt ist.

9. Verfahren (300) gemäß einem der vorangegangenen Ansprüche, **dadurch gekennzeichnet, dass** im Schritt des Ermittelns (420) die erste (U1) oder zweite Fehlfunktionsursache (U2) an eine Warneinrichtung (275) des Dampfgargeräts (200) übertragen wird, die ein der ermittelten Fehlfunktionsursache (U1, U2) entsprechendes Signal akustisch und/oder optisch ausgibt.

10. Dampfgargerät (200) mit einer Verdampferschale (250) mit einem Heizelement (230), das zum Erwärmen von Wasser in der Verdampferschale (250) ausgebildet ist, und zumindest einem Schutzschalter, der ausgebildet ist, um einen Stromfluss durch das Heizelement (230) zu unterbrechen, **dadurch gekennzeichnet, dass** das Dampfgargerät (200) das folgende Merkmal aufweist:
ein Fehlerüberwachungsgerät (260), das ausgebildet ist, um eine Zeitspanne (300) zwischen einem Einschalten eines Stromflusses (287) durch das Heizelement (230) und einem Unterbrechen des Stromflusses (287) durch das Heizelement zu erfassen und ein Trockenlaufen des Dampfgargerätes (200) zu ermitteln, wenn die erfasste Zeitdauer (300) einen Wert aufweist, der in einem ersten Zeitintervall (Z1) liegt und eine Verkalkung der Verdampferschale (250) zu ermitteln, wenn die erfasste Zeitdauer (300) einen Wert aufweist, der in einem vom ersten Zeitintervall (Z1) unterschiedlichen zweiten Zeitintervall (Z2) liegt, dessen Werte größer sind als die Werte des ersten Zeitintervalls (Z1).

11. Backofen (120), **dadurch gekennzeichnet, dass** der Backofen (120) ein Dampfgargerät (200) gemäß Anspruch 10 aufweist.

## Claims

1. Method for determining various causes of malfunctions (U1, U2) of a steamer device (200), having a heating element (230) for heating up water in a steamer tray (250), **characterised in that** the various causes of malfunctions (U1, U2) comprise a running dry (U1) of the steamer device (200) and a calcification (U2) of the steamer tray (250) and the method has the following steps:
- Detection (410) of a period of time (300) from an activation of a current flow (287) through the heating element (230) to an interruption of the current flow (287) through the heating element (230); and
- Determination (420) of a first cause of malfunction (U1) if the detected period of time (300) has a value which lies in a first time interval (Z1), and
- Determination of a second cause of malfunction (U2) if the detected period of time (300) has a value which lies in a second time interval (Z2) different from the first time interval (Z1), the values of which are greater than the values of the first time interval (Z1).

2. Method according to claim 1, **characterised in that**, in the determination step (420), a time interval is used as the first time interval (Z1), the values of which lie in an interval of 1 second to 20 seconds.

3. Method according to one of the preceding claims, **characterised in that**, in the determination step (420), a time interval is used as the second time interval (Z2), the values of which lie in an interval of more than 20 seconds to 60 seconds.

4. Method according to one of the preceding claims, **characterised in that** the method (400) further has a step of checking (430) a possible calcification of the steamer tray (250), in which the calcification of the steamer tray (250) is detected if, during a test period (T3), a maximum permitted current flows through the heating element (230) and within this test period (T3) the current flow (287) through the heating element (230) is interrupted.

5. Method according to one of the preceding claims, **characterised in that**, in the determination step (420), a third cause of malfunction (U4) is also determined if the detected period of time (300) has a value that is less than the values of the first time interval (Z1).

6. Method according to claim 5, **characterised in that**, in the determination step (420), the third cause of malfunction (U4) represents a defect in the current feed to the heating element (230), a defect in the heating element (230), a defect in a circuit breaker (240) of the heating element (230) or a defect in a thermal bridge (288) between the heating element (230) and the steamer tray (250).

7. Method according to one of the preceding claims, **characterised in that**, in the determination step (420), a further cause of malfunction (U3) is determined if the current flow (287) through the heating element (230) was interrupted, then an activation signal (292) was output to a pump (220) connected between the steamer tray (250) and a water tank (210), then the current flow (287) through the heating element (230) was switched on again and the current flow (287) is then interrupted after a newly detected period of time (300) that has a value which lies in the first time interval (Z1).

8. Method (400) according to one of the preceding claims, **characterised in that**, in the detection step (410), the period of time is detected which is specified by an interruption of the current flow as a result of an opening of a circuit breaker (240) connected in series with the heating element (230).

9. Method (300) according to one of the preceding claims, **characterised in that**, in the determination step (420), the first (U1) or second cause of malfunction (U2) is transmitted to a warning device (275) of the steamer device (200), which acoustically and/or optically outputs a signal corresponding to the cause of malfunction (U1, U2) determined.

10. Steamer device (200) with a steamer tray (250) with a heating element (230) which is embodied for heating up water in the steamer tray (250) and at least one circuit breaker which is embodied to interrupt a current flow through the heating element (230), **characterised in that** the steamer device (200) has the following feature:
An error monitoring device (260) which is embodied to detect a period of time (300) between switching on a current flow (287) through the heating element (230) and an interruption of the current flow (287) through the heating element and to determine a running dry of the steamer device (200) if the detected period of time (300) has a value which lies in a first time interval (Z1) and to determine a calcification of the steamer tray (250) if the detected period of time (300) has a value which lies in a second time interval (Z2) different from the first time interval (Z1), the values of which are greater than the values of the first time interval (Z1).

11. Oven (120), **characterised in that** the oven (120) has a steamer device (200) according to claim 10.

## Revendications

1. Procédé de détection de différentes causes de dysfonctionnement (U1, U2) d'un appareil de cuisson à vapeur (200) qui présente un élément de chauffage (230) destiné à échauffer de l'eau dans un bac d'évaporation (250), **caractérisé en ce que** les différentes causes de dysfonctionnement (U1, U2) comprennent une marché à sec (41) de l'appareil de cuisson à vapeur (200) et un entartrage (42) du bac d'évaporation (250) et **en ce que** le procédé présente les étapes suivantes :
- enregistrement (410) d'une durée (300) d'une activation d'un flux de courant (287) à travers l'élément de chauffage (230) jusqu'à une interruption du flux de courant (287) à travers l'élément de chauffage (230) ; et
- détection (420) d'une première cause de dysfonctionnement (U1) lorsque la durée (300) enregistrée présente une valeur située dans un premier intervalle de temps (Z1) et
- détection d'une deuxième cause de dysfonctionnement (U2) lorsque la durée (300) enregistrée présente une valeur située dans un deuxième intervalle de temps (Z2) différent du premier intervalle de temps (Z1), dont les valeurs sont plus grandes que les valeurs du premier intervalle de temps (Z1).

2. Procédé selon la revendication 1, **caractérisé en ce qu'**à l'étape de détection (420), un intervalle de temps est utilisé comme premier intervalle de temps (Z1), dont les valeurs sont situées dans un intervalle allant d'1 seconde à 20 secondes.

3. Procédé selon l'une quelconque des revendications précédentes, **caractérisé en ce qu'**à l'étape de détection (420), un intervalle de temps est utilisé comme deuxième intervalle de temps (Z2), lequel comprend des valeurs situées dans un intervalle de plus de 20 secondes allant jusqu'à 60 secondes.

4. Procédé selon l'une quelconque des revendications précédentes, **caractérisé en ce que** le procédé (400) présente en outre une étape de vérification (430) d'un éventuel entartrage du bac d'évaporation (250), pendant laquelle l'entartrage du bac d'évaporation (250) est identifié si, pendant une durée de vérification (T3), un courant maximal admissible traverse l'élément de chauffage (230) et si le flux de courant (287) à travers l'élément de chauffage (230) est interrompu pendant cette durée de vérification (T3).

5. Procédé selon l'une quelconque des revendications précédentes, **caractérisé en ce qu'**à l'étape de détection (420), une troisième cause de dysfonctionnement (U4) est détectée lorsque la durée (300) enregistrée présente une valeur qui est plus petite que les valeurs du premier intervalle de temps (Z1).

6. Procédé selon la revendication 5, **caractérisé en ce qu'**à l'étape de détection (420), la troisième cause de dysfonctionnement (U4) représente une défaillance d'une alimentation en courant vers l'élément de chauffage (230), une défaille de l'élément de chauffage (230), une défaillance d'un disjoncteur de protection (240) de l'élément de chauffage (230) ou une défaillance d'un pont thermique (288) situé entre l'élément de chauffage (230) et le bac d'évaporation (250).

7. Procédé selon l'une quelconque des revendications précédentes, **caractérisé en ce qu'**à l'étape de détection (420), une cause de dysfonctionnement (U3) supplémentaire est détectée lorsque le flux de courant (287) à travers l'élément de chauffage (230) a été interrompu, qu'ensuite un signal d'activation (292) a été sorti à une pompe (220) commutée entre le bac d'évaporation (250) et un réservoir d'eau (210), qu'ensuite le flux de courant (287) a été de nouveau connecté à travers l'élément de chauffage (230) et que le flux de courant (287) est de nouveau interrompu après une nouvelle durée (300) enregistrée, laquelle présente une valeur située dans le premier intervalle de temps (Z1).

8. Procédé (400) selon l'une quelconque des revendications précédentes, **caractérisé en ce qu'**à l'étape de détection (410), la durée est enregistrée, laquelle est déterminée par une interruption du flux de courant en raison d'une ouverture d'un disjoncteur de protection (240) commuté en série vers l'élément de chauffage (230).

9. Procédé (300) selon l'une quelconque des revendications précédentes, **caractérisé en ce qu'**à l'étape de détection (420), la première cause de dysfonctionnement (U1) ou la deuxième cause de dysfonctionnement (U2) est transmise à un dispositif d'avertissement (275) de l'appareil de cuisson à vapeur (200), lequel dispositif d'avertissement sort de manière acoustique et/ou optique un signal correspondant à la cause de dysfonctionnement (U1, U2) détectée.

10. Appareil de cuisson à vapeur (200) comprenant un bac d'évaporation (250) muni d'un élément de chauffage (230) qui est réalisé pour échauffer de l'eau dans le bac d'évaporation (250), et muni d'au moins un disjoncteur de protection qui est réalisé pour interrompre un flux de courant à travers l'élément de chauffage (230), **caractérisé en ce que** l'appareil de cuisson à vapeur (200) présente la caractéristique suivante :
un appareil de surveillance d'erreurs (260) qui est réalisé pour enregistrer un laps de temps (300) entre une connexion d'un flux de courant (287) à travers l'élément de chauffage (230) et une interruption du flux de courant (287) à travers l'élément de chauffage et pour détecter une marche à sec de l'appareil de cuisson à vapeur (200) lorsque la durée (300) enregistrée présente une valeur située dans un premier intervalle de temps (Z1) et pour détecter un entartrage du bac d'évaporation (250) lorsque la durée (300) enregistrée présente une valeur située dans un deuxième intervalle de temps (Z2) différent du premier intervalle de temps (Z1), dont les valeurs sont plus grandes que les valeurs du premier intervalle de temps (Z1).

11. Four de cuisson (120), **caractérisé en ce que** le four de cuisson (120) présente un appareil de cuisson à vapeur (200) selon la revendication 10.
